# EUROPÄISCHE PATENTANMELDUNG

(11) **EP 1 052 188 A1**
(43) Veröffentlichungstag der Anmeldung: **15.11.2000**
(21) Anmeldenummer: 99810390.7
(22) Anmeldetag: 05.05.1999
(51) Int. Cl.: B65D 83/00

(54) **Gebinde für hochviskose Stoffe**

(71) Anmelder: EFTEC AG, 8590 Romanshorn (CH)
(72) Erfinder: Holderegger, Rolf, 8594 Güttingen (CH); Perler, Heribert, 8590 Romanshorn (CH); Pfändler, Remo, 9403 Goldach (CH)
(74) Vertreter: Hepp, Dieter

(57) **Zusammenfassung**

Ein Gebinde 10 für hochviskose Stoffe 9 mit geschlossener zylindrischer Seitenwand 2, einem Deckel 6 und einem abnehmbar befestigten Bodenelement 2 sowie einem Trennmittel 3 im Bereich des Bodenelementes 2. Die Verwendung eines solchen Gebindes 10 für ein Verfahren zur Entleerung des Gebindes 10 mit einer Pumpe mit Druckfolgeplatte 8, wobei nach der Entleerung und vor dem Zurückführen der Druckfolgeplatte 8 durch das Gebinde 10 hindurch das Bodenelement 2 abgenommen wird. Vorteil ist die einfache Entfernung von Restmaterial 11 aus dem Gebinde 10 wodurch die Wiederverwertung des Gebindes 10 ohne Einsatz von Lösungsmitteln ermöglicht wird.

## Beschreibung

Die Erfindung betrifft ein Gebinde für hochviskose Stoffe oder Pasten sowie ein Verfahren zur Entleerung derartiger Gebinde gemäss den Merkmalen des Oberbegriffs der unabhängigen Patentansprüche. Kleb- und Dichtstoffe werden für industrielle Grossverbraucher in Fässern oder ähnlichen grossvolumigen Behältern geliefert, die in der Regel aus Metall sind. Die Entleerung dieser Fässer im Rahmen der Produktion erfordert spezielle Entleerungseinrichtungen, bedingt durch die schlechten Fliesseigenschaften der Kleb- oder Dichtstoffe. Herkömmlicherweise wird der Inhalt der Fässer unter Druck herausgepumpt. Das Saugrohr der Pumpe ist umgeben von einer dem Querschnitt des Fasses angepassten Druckfolgeplatte, die dicht mit dem Innenumfang des Fasses abschliesst. Weil Fass und Druckfolgeplatte relativ zueinander beweglich gelagert sind, ist es möglich, unter kontinuierlicher Materialentnahme den zähflüssigen Inhalt unter konstantem Druck zu halten und so in das Saugrohr zu pressen. Ist das Gefäss entleert, so muss die Druckfolgeplatte (mit dem integrierten Saugrohr) wieder in umgekehrter Richtung aus dem Gefäss herausgeführt werden. Ein Problem bei diesem Vorgang ist, das Entstehen eines störenden Unterdruckes im Fass während des Rückführens der Druckfolgeplatte zu verhindern. Zudem bleiben immer Matcrialreste im Bodenbereich des Fasses zurück, die nie vollständig entleert werden können. Während die Seitenwände der Behältnisse durch die Druckfolgeplatte abgestreift werden und so im allgemeinen nur geringe Restverunreinigung aufweisen, haften diese Überreste im Bodenbereich infolge der hohen Arbeitsdrücke fest am Gebinde. Ihre Beseitigung ist arbeitsaufwendig, erfordert unerwünschterweise den Einsatz von organischen Lösungsmitteln und steht der Wiederverwendung als Mehrwegbehältnis bzw. der Recyclierung des Fassmaterials entgegen.

DE 2 944 443 beschreibt eine Fasspumpe mit Druckfolgeplatte, bei welcher beim Zurückführen der Druckfolgeplatte aus dem Fass aktiv Druckluft in den entstehenden Hohlraum gepresst wird. Die Zuleitung für die Druckluft ist dabei in den Ansaugstutzen der Pumpe bzw. die Druckfolgeplatte integriert. Das Restmaterial wird nicht gezielt entfernt.

DE 3 729 318 beschreibt eine vereinfachte Fasspumpe mit Druckfolgeplatte, die den beim gleichen Vorgang entstehenden Unterdruck mittels eines in der Druckfolgeplatte befestigten Einwegventils teilweise ausgleicht, während gleichzeitig eine Saugvorrichtung unter dem Boden des Fasses dieses an der Unterlage fixiert und so eine Gegenkraft ausübt.

EP 666 824 beschreibt ein alternatives Entleerungsverfahren, das nicht die Pumpenkonstruktion, sondern die Konstruktion des Fasses zum Gegenstand hat. Ein Fass wird vor dem Befüllen mit Kleb- oder Dichtstoffen mit einem inneren Einlegeboden versehen, der gleichzeitig mit einer Folie beschichtet ist. Das am Ende des Entleerungsvorgangs mit Hilfe einer Fasspumpe mit Druckfolgeplatte verbliebene Restmaterial verklebt den Einlegeboden mit der Druckfolgeplatte, so dass beim Zurückführen der Druckfolgeplatte der Einlegeboden aus dem Fass herausgehoben wird. Gleichzeitig wird so das Restmaterial aus dem Fass entfernt. Der Fassboden ist dabei mit Löchern versehen. Zwischen einem so perforierten Fassboden und dem beweglichen Einlegeteil kann beim Zurückführen der Druckfolgeplatte kein Unterdruck entstehen. Ein Nachteil dieser Ausführung ist jedoch, dass Dichtigkeit und Druckbeständigkeit angesichts der während der Entleerung bestehenden Arbeitsdrücke von bis zu 35 bar zusätzlichen technischen Aufwand bei der Ausführung sowohl des Einlegebodens wie der perforierten Bodenplatte erfordern. Ausserdem können die Löcher durch Klebstoff oder Verunreinigungen verschlossen werden, s. d. die Funktion nicht zuverlässig gewährleistet ist.

Aufgabe der vorliegenden Erfindung ist es, aus einem Gebinde für hochviskose Stoffe oder Pasten nach Entleerung mit einer Fasspumpe mit Druckfolgeplatte die verbleibenden Materialreste auf einfache Weise zu entfernen. Gleichzeitig soll durch die Konstruktion des Gebindes, nach der Entleerung, ein einfaches Zurückführen der Druckfolgeplatte aus dem Gebinde heraus ermöglicht werden. Dadurch soll der Einsatz von technisch aufwendigeren Fasspumpen mit Druckfolgeplatte, wie aus dem Stand der Technik vorbekannt, vermieden werden.

Erfindungsgemäss wird diese Aufgabe gemäss den kennzeichnenden Merkmalen des Anspruchs 1 gelöst. Das Bodenelement eines Gebindes für hochviskose Stoffe, geeignet zum Entleeren mit einer Pumpe mit Druckfolgeplatte, wird abnehmbar an der zylindrischen, geschlossenen Seitenwand des Gebindes befestigt. Hochviskose Stoffe im Sinne dieser Erfindung zeichnen sich aus durch eine Extrusionsviskosität (Press Flow) im Bereich von 0.1-1000 g/min., insbesondere im Bereich 0.5-150 g/min. Die Extrusionsviskosität im Sinne dieser Erfindung wird durch Auspressen des hochviskosen Stoffes bei einem Druck von 4bar (und einer Temperatur von 23°C) aus einer Düse von 4 mm Durchmesser und einer Düsenlänge von 14 mm ermittelt. Ein das Bodenelement auf der Innenseite bedeckendes Trennmittcl bildet eine Zwischenschicht zum Innenraum hin. Vorteil dieser Ausführung ist, dass das Bodenelement einerseits während des Entleerungsvorganges das Gebinde dicht und druckstabil nach unten abschliesst, andererseits nach dem Entleerungsvorgang und dem Lösen der Verbindungen zur Seitenwand, leicht vom Trennmittel bzw. dem an der Druckfolgeplatte anhaftenden, zähflüssigen Restmaterial lösbar ist. Funktionell wird das Gebinde durch Abnehmen des Bodenelementes in ein Rohr verwandelt. Dies erlaubt das einfache Entfernen des Restmaterials aus dem Gebinde und verhindert das Entstehen eines Unterdruckes beim Zurückfahren der Druckfolgeplatte. Die Verwendung komplizierterer Systeme zum Druckausgleich, sei es bei der Konstruktion des Gebindes, sei es bei der Konstruktion der Fasspumpe mit Druckfolgeplatte, wird so überflüssig. Ein Bodenelement im Sinne dieser Erfindung kann eine Bodenplatte mit flachen oder hochgewölbten Rändern sein. Die Befestigung des Bodenelements an der Seitenwand im Sinne dieser Erfindung kann durch Klammern, Spannreifen, Eingriffe oder festsitzenden Einschub erfolgen.

Beim Ausfahren der Folgeplatte muss das Gebinde gegen den Zug der Druckfolgeplatte stationär gehalten werden.

Die Funktion des Trennmittels ist es, den direkten Kontakt zwischen Bodenelement und dem zähflüssigen Gebindeinhalt zu verhindern. Dies erlaubt, nach der Entleerung des Gebindes und dem Lösen der Verbindung zwischen Bodenelement und Seitenwand, ein einfaches Abtrennen des Bodenelementes von der Restmaterialschicht, die fest an Druckfolgeplatte und Trennmittel haftet. Insbesondere ist kein Einsatz von Lösungsmitteln zur Reinigung notwendig. Das gesamte Gebinde kann mit geringem Aufwand einer Wiederverwendung oder Materialverwertung zugeführt werden. Das Trennmittel ist nicht zur Wiederverwertung vorgesehen und wird verworfen. Das an der Druckfolgeplatte haftende Material kann entweder abgeschabt oder zur Entleerung des nächsten Gebindes identischen Inhalts auf der Druckfolgeplatte belassen werden. Ein Trennmittel im Sinne dieser Erfindung kann aus verschiedenen Materialien bestehen, die gegenüber dem Gebindeinhalt chemisch stabil sind und über eine für die Funktion ausreichende mechanische Stabilität verfügen. Material wie z.B. Papier oder Karton als Trennmittel wird eine dickere Schichtdicke erfordern als Kunststoffe und wird vorzugsweise als Einlegeboden gearbeitet sein.

Vorzugsweise wird erfindungsgemäss die Ausführung des Bodenelements so gestaltet, dass der Durchmesser des kreisförmigen Bodenelementes grösser ist als der Innendurchmesser der zylindrischen Seitenwand. Dies erlaubt ein einfaches Anpassen des Bodenelements durch Auflage auf dem äusseren Umfang bzw. einer inneren Auflagefläche sowie eine einfache Befestigung des Bodenelements an der Seitenwand durch dem Fachmann geläufige konstruktive Merkmale wie (Schraub-)Klammern, Verfugungen oder Verspannen mittels eines Spannreifs.

Eine bevorzugte Ausführungsform der Erfindung ist, die dem Innenraum des Gebindes zugekehrte Seite des Bodenelements mit einer Folie als Trennmittel zu bedecken. Eine solche Folie dient dazu, das Bodenelement von der klebrigen Restmaterialschicht zu trennen. Nach dem Entleeren des Gebindes und dem Lösen der Verbindung zwischen Bodenelement und Seitenwand ist somit das Bodenelement leicht von der Druckfolgepatte abziehbar. Die Ausführung des Trennmittels als Folie erlaubt zudem, in Abhängigkeit von der konstruktiven Ausführung des Überganges zwischen Bodenelement und Seitenwand, die Folie zusätzlich einen Teil der Aussenseite des Bodenelementes bedecken zu lassen, z.B. in der Form von Laschen, die auf der Aussenseite des Bodenelements befestigt sind. Beim Abziehen des Bodenelements vom Folienzuschnitt ergibt sich so auf einfache Weise ein Angriffspunkt am Folienzuschnitt. Vorzugsweise wird ein Folienzuschnitt zum Zwecke dieser Erfindung eine Materialstärke von mindestens 0.05 mm und höchstens 2.00 mm aufweisen. Erfindungsgemässe Materialien mit dieser Eigenschaft sind aus denn Stand der Technik wohlbekannte Kunststoff-Folien. Derartige Kunststoff-Folien können aus bekannten Materialien wie Polyethylen, Polypropylen, Polyestern, Polyamid oder aus PVC bestehen oder aus vergleichbaren Kunststoffmaterialien. Kunststoffmischungen oder jedes andere Material, das sich zu geeigneten Folien geringer Stärke und geeigneter chemischer Widerstandsfähigkeit gegen die im Gebinde gelagerten viskosen Stoffe verarbeiten lässt, sind geeignet.

Vorzugsweise werden Material und Dimension der Seitenwand und des Bodenelementes so ausgelegt sein, dass das durch das Bodenelement geschlossene Gebinde während des Entleerens dem durch die Druckfolgeplatte ausgeübten Druck von bis zu 35 bar standhält. Bei Gebinden für die industrielle Handhabung von Kleb- und Dichtstoffen handelt es sich um Volumina in der Grössenordnung von 20-250 l. Das gängigste Material für derartige, druckstabile Gebinde ist Stahl. Es sind aber auch andere Materialien wie moderne Verbundwerkstoffe denkbar. Die Wandstärke einer bestimmten Ausführungsform hängt vom verwendeten Material ab. Sie sollte eine hinreichend hohe Materialsteifheit garantieren, damit das Material an der Verfugung zwischen Bodenelement und Seitenwand nicht aufgebogen werden kann. Dies kann zusätzlich durch die konstruktive Ausführung, vor allem durch einen Spannreif, verhindert werden.

Ein weiterer Gegenstand der Erfindung ist ein erfindungsgemässes und mit hochviskosem Stoff befülltes Gebinde. Hochviskose Stoffe im Sinne dieser Erfindung sind Stoffe, insbesondere Kleb- und Dichtstoffe, mit einer Extrusionsviskosität im Bereich von 0.1-1000 g/min, insbesondere im Bereich von 0.5-150 g/min.

Ein weiterer Gegenstand der Erfindung ist ein Verfahren zur Entleerung von Gebinden, insbesondere von Gebinden im Sinne dieser Erfindung, mit abnehmbarem Bodenelement. Kennzeichnend für dieses Verfahrens ist, dass ein von der Seitenwand abnehmbares Bodenelement an dieser während der Entleerung des Gebindes durch eine Pumpe mit Druckfolgeplatte befestigt bleibt. Danach wird das Bodenelement entfernt. Vorzugsweise verhindert ein Trennmittel den direkten Kontakt zwischen dem klebrigem Restmaterial im Gebinde und dem Bodenelement, so dass das Entfernen des Bodenelementes einfach, schnell und ohne Einsatz von Lösungsmitteln vonstatten geht. Die Druckfolgeplatte mit daran anhaftendem Restmaterial und dem Trennmittel kann nunmehr einfach durch den offenen rohrförmigen Zylinder zurückgeführt werden, ohne dass Material am Gebinde haften bleibt und ohne dass ein System zum Druckausgleich vorgesehen werden muss. Das an der Druckfolgeplatte anhaftende Restmaterial muss nicht entfernt werden, sondern kann zur Entleerung des nächsten gefüllten Gebindes belassen werden.

Vorzugsweise wird das Verfahren so durchgeführt, dass zunächst nur die Verbindung zwischen Bodenelement und Seitenwand gelöst wird. Die Anordnung aus Druckfolgeplatte, daran anhaftendem klebrigem Restmaterial, dem Trennmittel und dem wiederum daran haftenden Bodenelement kann dann leicht aus dem Gebinde herausbewegt und das Bodenelement von dem Trennmittel abgezogen werden. Zu diesem Zweck muss das Gebinde in einer Halterung fixiert sein. Weist das Bodenelement einen grösseren Durchmesser auf als der Innendurchmesser des Gebindes, ist dieses Vorgehen naheliegend. Es sind aber auch alternative Vorgehensweisen, z.B. mittels einer Drehachse, möglich.

Weiterhin ist Gegenstand der Erfindung die Verwendung eines Gebindes mit zylindrischer Seitenwand und daran abnehmbar befestigtem Bodenelement, vorzugsweise ausgestattet mit einem Trennmittel im Bereich des Bodenelementes, als Behältnis für hochviskose Kleb- und Dichtstoffe.

Ebenfalls Gegenstand der Erfindung ist die Verwendung eines solchen Gebindes zur Entleerung mit einer Pumpe mit Druckfolgeplatte, wie sie für hochviskose Kleb- und Dichtstoffe üblicherweise eingesetzt wird.

Nachstehend ist eine Ausführungsform der Erfindung anhand der Zeichnungen näher erläutert. Es zeigen:
- Figur 1a: Eine perspektivische Darstellung eines Gebindes mit abnehmbarem Boden
- Figur 1b: Einen Teil-Schnitt durch das Gebinde gemäss Fig. 1a mit eingeführter Druckfolgeplatte in der Entleerungsphase
- Figur 2: Das Gebinde gemäss Fig. 1b am Ende der Entleerungsphase im Schnitt
- Figur 3: Das Gebinde mit eingeführter Druckfolgeplatte gemäss Fig.1b und 2 nach der Entleerungsphase und nach dem Abnehmen des Bodenelements von der Seitenwand
- Figur 4: Das Gebinde gemäss Fig.la bis Fig.3 während des Zurückführens der Druckfolgeplatte aus dem Gebinde

Gemäss Fig. 1 a weist ein zylindrisches Gebinde einen Deckel 6 und ein Bodenelement 2 auf. Das Bodenelement 2 wird mit einem Spannreif 12 an der Seitenwand 1 befestigt. Auf das Bodenelement wird ein Trennmittel (Fig. 1b) aufgelegt. Eine Druckfolgeplatte 8 mit Dichtungsringen 13 passt genau in den Innendurchmesser 5 des Gebindes 10.

In Fig. 1b bis 4 ist der Entleerungsvorgang eines solchen Gebindes 10 dargestellt. Eine zylindrische, geschlossene Seitenwand 1 ist zunächst fest mit einem Bodenelement 2 durch den Spannreif 12 verbunden. Inwendig ist das Bodenelement 2 mit einem Folienzuschnitt als Trennmittel 3 belegt. Der Aussendurchmesser 4 des Bodenelementes 2 ist grösser als der Innendurchmesser 5 der zylindrischen Seitenwand 1. Die Bewegungsrichtung a der Druckfolgeplatte 8 ist mit einem Pfeil a, die Fliessrichtung des hochviskosen Stoffes 9 durch die in der Druckfolgeplatte liegende Pumpenöffnung mit einem Pfeil b bezeichnet.

Fig. 2 zeigt das Gebinde mit dem darin befindlichen, hochviskosen Restmaterial 11 nach Beendigung des Entleerungsvorganges. Eine dünne Schicht Restmaterial 11 kann nicht abgesaugt werden. Sie haftet fest an der Druckfolgeplatte 8 einerseits und dem Trennmittel 3 andererseits. Die Druckfolgeplatte 8 kann nicht weiter in das Gebinde 10 hinein bewegt werden. Das Bodenelement 2 ist immer noch dicht schliessend an der Seitenwand 1 befestigt.

Fig. 3 zeigt das Gebinde nach dem Lösen des Bodenelements 2 von der Seitenwand. Der Spannreif 12 ist vorher entfernt worden. Es sind auch andere Mittel zur Befestigung des Bodenelementes 2 denkbar, z. B. mehrere am äusseren Umfang der Seitenwand 1 zum Bodenelement 2 hin angebrachte Schraubklammern. Das Trennmittel 3 erleichtert das Ablösen des Bodenelementes 2 und verhindert die Verunreinigung des Bodenelementes 2 mit dem hochviskosen Restmaterial 11.

Fig. 4 zeigt das Gebinde 10, nunmehr beim Zurückfahren der Druckfolgeplatte 8. Die Bewegungsrichtung c ist mit einem Pfeil bezeichnet. An der Druckfolgeplatte 8 haftet eine dünne Schicht Restmaterial 11 und das Trennmittel 3. Zur Reinigung der Druckfolgeplatte 8 muss lediglich das Trennmittel 3 von der Schicht Restmaterial 11 abgezogen werden. Die Ausführung des Trennmittels aus billigen Materialien wie beispielsweise Kunststoff-Folie macht eine Wiederverwendung unnötig und erfordert damit keine Reinigung des Trennmittels 3. Die Druckfolgeplatte 8 kann mit dem daran anhaftenden Restmaterial 11 zur Entleerung des nächsten Gebindes gleichen Inhaltes weiterverwendet werden.

Die Ausführung eines Gebindes und das Verfahren zu seiner Entleerung beschränken sich natürlich nicht auf die in den Figuren beschriebene Ausführungsform, die nur exemplarischen Charakter hat.

## Patentansprüche

1. Gebinde (10) für hochviskose Stoffe (9) umfassend eine zylindrische geschlossene Seitenwand (1) und ein Bodenelement (2), dadurch gekennzeichnet, dass das Bodenelement (2) an der Seitenwand (1) abnehmbar befestigt ist, und dass die Innenseite des Bodenelementes (2) durch ein Trennmittel (3) abgedeckt ist.

2. Gebinde (10) gemäss Anspruch 1, dadurch gekennzeichnet, dass der Aussendurchmesser (4) des Bodenelementes (2) grösser ist als der Innendurchmesser (5) der zylindrischen Seitenwand (1).

3. Gebinde (10) gemäss einem oder mehreren der vorangegangenen Ansprüche, dadurch gekennzeichnet, dass das Trennmittel (3) zur Abdeckung des Bodenelementes (2) eine Folie (3) ist.

4. Ein Gebinde (10) gemäss einem oder mehreren der vorangegangenen Ansprüche, dadurch gekennzeichnet, dass die Folie (3) eine Materialstärke von 0,05 bis 2 mm aufweist.

5. Ein Gebinde (10) gemäss einem oder mehreren der vorangegangenen Ansprüche, dadurch gekennzeichnet, dass Material und Dimension der Seitenwand (1) und des Bodenelementes (2) so ausgelegt sind, dass das mit dem Bodenelement (2) verschlossene Gebinde (10) beim Entleeren mit einer Druckfolgeplatte (8) den dabei ausgeübten Drücken bis zu 35 bar standhält.

6. Gebinde (10) entleerbar mit einer Pumpe mit Druckfolgeplatte (8), umfassend eine zylindrische geschlossene Seitenwand (1) und ein Bodenelement (2), dadurch gekennzeichnet, dass das Bodenelement (2) an der Seitenwand (1) abnehmbar befestigt ist, und dass das mit dem Bodenelement verschlossene Gebinde mit einem Füllgut enthaltend einen hochviskosen Stoff (9), insbesondere einen Kleb- oder Dichtstoff, mit einer Extrusionsviskosität im Bereich von 0.1-1000 g/min, insbesondere im Bereich von 0.5-150 g/min befüllt ist, wobei der hochviskose Stoff (9) durch ein Trennmittel (3) vom abnehmbaren Bodenelement (2) getrennt ist.

7. Verfahren zum Entleeren unter Verwendung eines Gebindes (10) mit abnehmbarem Bodenelement (2), insbesondere nach einem der Ansprüche 1-6, dadurch gekennzeichnet, dass nach dem Entfernen eines Deckels (6) der Gebindeinhalt (9) mittels einer Pumpe mit einer Druckfolgeplatte (8) entleert wird, dass sodann das Bodenelement (2) vom Gebinde (10) entfernt wird, und dass danach die Druckfolgeplatte (8) in Richtung des Deckels (6) aus dem Gebinde (10) entfernt wird.

8. Verfahren zum Entfernen einer Druckfolgeplatte (8) aus einem Gebinde (10) mit Bodenelement (2) nach Entleerung eines im Gebinde befindlichen Stoffs (9), insbesondere eines hochviskosen Stoffs (9), dadurch gekennzeichnet, dass das Bodenelement (2) vor dem Zurückfahren der Druckfolgeplatte (2) entfernt wird.

9. Verfahren nach Anspruch 9, dadurch gekennzeichnet, dass zwischen dem im Gebinde (10) befindlichen Stoff (9) und dem Bodenelement (2) ein Trennmittel (3), insbesondere eine Einlage oder Folie, angebracht wird.

10. Verfahren nach Anspruch 9 oder Anspruch 9 und 10, dadurch gekennzeichnet, dass die Druckfolgeplatte (8) durch eine Schicht Restmaterial (11) haftend mit dem Bodenelement (2) verbunden ist und dieses aus dem Gebinde (10) herausstösst.

11. Verwendung eines Gebindes (10) mit zylindrischer Seitenwand (1) und einem an der Seitenwand abnehmbar befestigten Bodenelement (2) als Behältnis für hochviskose Stoffe (9) mit einer Extrusionsviskosität im Bereich von 0.1-1000 g/min, insbesondere im Bereich von 0.5-150 g/min.

12. Verwendung eines Gebindes (10) für hochviskose Kleb- und Dichtstoffe, umfassend eine zylindrische Seitenwand (1) und ein Bodenelement (2), zum Entleeren mit einer Pumpe mit Druckfolgeplatte (8), wobei das Bodenelement (2) an der Seitenwand (1) abnehmbar befestigt ist.

13. Verwendung eines Gebindes (10) gemäss dem vorhergehenden Anspruch, dadurch gekennzeichnet, dass das Bodenelement (2) durch ein Trennmittel (3), insbesondere eine Einlage oder Folie, abgedeckt ist.
